# EUROPÄISCHE PATENTSCHRIFT

(11) **EP 0 662 427 B1**
(45) Veröffentlichungstag und Bekanntmachung des Hinweises auf die Patenterteilung: **10.11.1999**
(21) Anmeldenummer: 94119731.1
(22) Anmeldetag: 14.12.1994
(51) Int. Cl.: B65D 41/04

(54) **Maschinell aufsetzbarer Kunststoff-Schraubverschluss**
Mechanically screwable plastic cap
Bouchon de fermeture en matière plastique vissable à la machine

(30) Priorität: 05.01.1994 CH 2594; 05.01.1994 CH 2694
(43) Veröffentlichungstag der Anmeldung: 12.07.1995
(73) Patentinhaber: EWIT AG, CH-6300 Zug (CH)
(72) Erfinder: Wiedmer, Ernst, CH-8752 Näfels (CH)
(74) Vertreter: Maspoli, René A.

(56) Entgegenhaltungen:
- EP-A- 0 565 130
- WO-A-90/10581
- BE-A- 1 002 773
- US-A- 4 232 499
- US-A- 4 289 248

## Beschreibung

Die hier beschriebene Erfindung betrifft einen zum maschinellen Erst-Aufsetzen auf Behälter mit einem Drehgewinde am und einer Einschnürung unter dem Behälterhals geeigneten Schraubverschluss.

Derzeit sind die wichtigsten technischen Anforderungen an die gattungsgemässen Verschlüsse die folgenden vier:
- Herstellung mittels Spritzformverfahren in möglichst einfachen Spritzformen (Vermeiden von Hinterschneidungen),
- Eignung zum extrem schnellen, maschinellen Erst-Aufsetzen,
- Statistisch genügend gesicherte Anzeige der Erst-Oeffnung und
- Wiederverwendung des Verschlusses zum Verschliessen des Behälters auch nach der Erst-Oeffnung.

Gattungsgemässe Verschlüsse sind aus der EP 0 565 130 A bekannt.

Diese Erfindung liegt im Gebiet der Gestaltung des Verschlusses, so, dass dieser für die maschinelle Erst-Aufsetzung speziell gut geeignet ist und die Erst-Oeffnung einwandfrei sicher anzeigt. Selbstverständlich darf dadurch die Erfüllung der anderen, oben genannten Anforderungen nicht vermindert werden.

Verschlüsse mit Widerhaken an der Innenseite des Garantie-Ringes unten am Verschluss sind u.a. aus der EP-A 0 299 017 bekannt. Die erfindungsgemässe Materialverstärkung gegen den unteren Rand des Garantiebandes hin werden dort aber weder gelehrt noch angedeutet.

Entsprechende Garantieringe werden auch in der EP-A 0 154 603 gelehrt. Hier ist es offensichtlich sogar so, dass - allgemein betrachtet - die Massenmenge in den Garantieringen gegen unten abnimmt.

Auch die US-A-4 846 361 lehrt Kunststoff-Verschlüsse mit Garantieringe.

Solche Verschlüsse werden, wie gesagt, beim Erst-Verschliessen maschinell auf den Behälterhals aufgeschraubt. Solange dies bei Glasflaschen geschieht, wird der Vorgang u.a. durch die relativ grossen Dimensions-Toleranzen bei einem Glasflaschenhals gehemmt. Bei spritzgeformten Kunststoff-Flaschen - speziell Polyäthylenterephthalat-Flaschen - können die Aufschraubgeschwindigkeit und somit auch die Verschliessfrequenzen erhöht werden. Dabei ergeben sich Probleme bei der Untergreifung unter die Einschnürung am Behälterhals durch die dafür vorgesehenen Ausformungen im/am Garantiering.

Die Materialprominenzen im erfindungsgemässen Verschluss 1.3 sind, in klarem Gegensatz zu den beads 20 in US-A-4 846 361, alle auf der gleichen Höhe angeordnet. Die genannten beads hingegen sind jeweils in drei verschiedenen Ebenen angeordnet. Zudem muss der Winkel p (Figur 3), welcher die Steigung der Anordnung der beads bestimmt, dem Anstieg des Schraubganges auf dem Flaschenhals entsprechen (Kol. 3, Z. 8ff). Erst diese ganz spezielle Anordnung bringt gemäss US-A-4 846 361 (Kol. 3, Z. 40ff) die gesuchte Sicherheit.

Die erfindungsgemässe Materialverstärkung 1.4 im unteren Teil des Garantiebandes ist zudem diskontinuierlich. Gemäss der US 4 864 361 (Kol. 5, Z. 6ff) verläuft die dortige lower annular section 34 kontinuierlich rundherum.

Der erfindungsgemässe Kunststoff-Schraubverschluss ist in den weiter unten folgenden zwei Patentansprüchen charakterisiert.

Hergestellt wird der erfindungsgemässe Kunststoff-Schraubverschluss, indem der gesamte Verschluss inklusive Materialprominenzen, Verstärkungen und Materialquader aus geeignetem Kunststoff spritzgeformt wird.

Verwendung findet der genannte Kunststoff-Schraubverschluss zum maschinellen Erst-Verschliessen von Glas- oder Kunststoff- insbesondere PET-Flaschen mit passenden Behälterhals-Gewinden und Einschnürungen, gegebenenfalls in Anlagen mit Aufschraub-Haltevorrichtungen, welche auf diskontinuierliche Drehmoment-Aenderungen ansprechen.

Speziell bevorzugte Ausführungsformen des erfindungsgemässen Garantie-Schraubverschlusses werden nun anhand der beiliegenden Figur 1 detailliert beschrieben; dabei zeigen
- die Figur 1a eine Ansicht auf einen auf eine Ebene abgewickelten Teil der schematisch dargestellten Innenseite des erfindungsgemässen Garantieringens und
- die Figuren 1b und 1c die in der Figur 1a angedeuteten Querschnitte.

Im Detail sind in Figur 1a mit 1.1 die die Verbindung zwischen dem Garantiering 1.2 und dem nicht dargestellten Verschluss-Zylinder herstellenden Stege bezeichnet.

Die Materialprominenzen 1.3 in Form von unter die Einschnürung unten am Behälterhals untergreifenden Gleitwiderhaken sind in der oberen Hälfte des Garantiebandes angeordnet. Zwischen den genannten Gleitwiderhaken sind, gegen den unteren Rand des Garantiebandes verlaufend, annähernd trapezförmige Materialverstärkungen 1.4 vorgesehen.

In der Figur 1b ist schematisch ein Schnitt entlang der Geraden $\overline{\text{A}}$ $\overline{\text{A}}$' (siehe Figur 1a) dargestellt. Die Materialprominenz 1.3 weist eine (in der Aufsicht abgerundete) Auflagefläche 1.5 und einen Gleitkeil 1.6 auf.

Dementsprechend zeigt die Figur 1c einen Schnitt entlang der Geraden $\overline{\text{B B}}$': Die Materialverstärkung 1.4 zeigt gegen die untere Garantieringkante 1.7 hin eine zunehmende Wandstärke.

## Patentansprüche

1. Kunststoff-Schraubverschluss zum kontrollierten maschinellen Erst-Verschliessen von Behältern mit einem Drehgewinde am Behälterhals, aufweisend an der Innenwand des Verschluss-Hohlzylinders das dem Behälterhals-Gewinde entsprechende Gegengewinde sowie mehrere materialmässige Prominenzen an der Rundkante, gebildet durch die Innenwand des Verschluss-Hohlzylinders und der Deckplatte, zwecks praktisch übergangsfreier Beendigung der Aufdrehbewegung aufgrund des Auftreffens des vorstehenden Behälterhals-Gewindeendes auf die genannte(n) Prominenz(en), dadurch gekennzeichnet, dass er einen Erstöffnungs-Garantiering (1.2) zur garantierten Anzeige der Erst-Oeffnung aufweist, welcher
- in der oberen Hälfte getrennt angeordnete, nach innen ragende Materialprominenzen (1.3) mit abgerundeten Auflageflächen und Gleitkörpern, welche letzteren sich verjüngend bis etwa zur Mitte des Garantieringes verlaufen, sowie
- in der unteren Hälfte gegen unten zunehmende und umfänglich diskontinuierlich sich verändernde Wand- bzw. Materialstärke (1.4) des Garantieringes
aufweist.

2. Kunststoff-Schraubverschluss mit Garantiering (1.2) gemäss Patentanspruch 1, gekennzeichnet durch in der unteren Hälfte des Garantieringes jeweils zwischen den Materialprominenzen (1.3) der oberen Hälfte angeordnete dreieckige, halbkreis- oder trapezförmige Wanderverstärkungen (1.4) mit mit der Bandunterkante (1.7) zusammenfallenden Grundseiten.

## Claims

1. Plastic screw cap for the controlled mechanical initial closing of containers with a screw thread on the container neck, comprising on the inner wall of the cap hollow cylinder the counter-thread corresponding to the container neck thread as well as a plurality of integral projections on the round edge, formed by the inner wall of the cap hollow cylinder and the cover plate, for the purpose of virtually transition-free termination of the opening movement on account of the abutment of the projecting container neck thread end with the said projection(s) characterised in that it comprises a first opening guarantee ring (1.2) for the guaranteed indication of the first opening, which comprises
- material projections (1.3) arranged separately in the upper half and pointing inwards, with rounded contact surfaces and sliding members, the latter extending in a tapered manner approximately to the centre of the guarantee ring, as well as
- a wall or material thickness (1.4) of the guarantee ring varying in the lower half, increasing in a downwards direction and discontinuous over the periphery.

2. Plastic screw cap with a guarantee ring (1.2) according to Patent Claim 1, characterised by triangular, semi-circular or trapezoidal wall enlargements (1.4) located in the lower half of the guarantee ring respectively between the material projections (1.3) of the upper half, with base sides coinciding with the lower edge of the band (1.7).

## Revendications

1. Bouchon de fermeture à visser en matière plastique pour la première fermeture contrôlée à la machine de récipients qui présentent un pas de vis sur le goulot du récipient, comportant sur la paroi intérieure du cylindre creux de fermeture le pas de vis correspondant au pas de vis du goulot de récipient ainsi que plusieurs saillies formées par le matériau au niveau du congé formé par la paroi intérieure du cylindre creux de fermeture et par le plateau de couverture pour un achèvement pratiquement sans transition du mouvement d'ouverture en raison de la rencontre de l'extrémité filetée dépassant du goulot de récipient sur ladite/lesdites saillie(s), caractérisé en ce qu'il comporte une bague de garantie de première ouverture (1.2) pour l'indication avec garantie de la première ouverture, qui comporte :
- des saillies de matériau (1.3) agencées séparément dans la moitié supérieure et dépassant vers l'intérieur et présentant des surfaces d'appui arrondies et des corps de glissement, ces derniers s'étendant en rétrécissement approximativement jusqu'au milieu de la bague de garantie, et
- une épaisseur de paroi ou de matériau (1.4) de la bague de garantie, qui augmente dans la moitié inférieure vers le bas et qui se modifie à la périphérie de façon discontinue.

2. Bouchon de fermeture à visser en matière plastique comportant une bague de garantie (1.2) selon la revendication 1, caractérisé par des épaississements de paroi triangulaires (1.4), en forme de demi-cercle ou de trapèze qui sont agencés dans la moitié inférieure de la bague de garantie entre les saillies de matériau (1.3) de la moitié supérieure et dont les bases coïncident avec l'arête inférieure de bande (1.7).
